# EUROPÄISCHE PATENTSCHRIFT

(11) **EP 2 446 774 B1**
(45) Veröffentlichungstag und Bekanntmachung des Hinweises auf die Patenterteilung: **17.04.2013**
(21) Anmeldenummer: 11186421.1
(22) Anmeldetag: 25.10.2011
(51) Int. Cl.: A47B 9/10, A47B 9/20

(54) **Höhenverstellvorrichtung sowie höhenverstellbarer Tisch**
Height-adjustment device and height-adjustable table
Dispositif de réglage en hauteur ainsi que table réglable en hauteur

(30) Priorität: 26.10.2010 DE 102010042975
(43) Veröffentlichungstag der Anmeldung: 02.05.2012
(73) Patentinhaber: Sedus Stoll AG, 79761 Waldshut (DE)
(72) Erfinder: Maier, Peter, 79737 Herrischried (DE); Buntru, Kurt, 79780 Stühlingen (DE)
(74) Vertreter: Isarpatent

(56) Entgegenhaltungen:
- WO-A1-95/26660
- DE-A1- 10 329 542
- DE-U1-202004 020 323

## Beschreibung

### TECHNISCHES GEBIET

Die Erfindung bezieht sich auf eine Höhenverstellvorrichtung sowie auf einen höhenverstellbaren Tisch.

### STAND DER TECHNIK

Eine Höhenverstellvorrichtung sowie ein höhenverstellbarer Tisch sind in der Druckschrift DE 199 19 231 A1 beschrieben. Die beschriebene Höhenverstellvorrichtung weist ein inneres und ein äußeres Rohr auf, welche zueinander teleskopartig bewegbar sind. Weiterhin ist eine Lagereinrichtung vorgesehen, welche das innere Rohr beweglich gelagert an dem äußeren Rohr abstützt. Im Inneren des inneren Rohres ist ein Gasdruckzylinder vorgesehen. Mittels der Höhenverstellvorrichtung lässt sich eine Tischplatte des Tisches in unterschiedlichen Höhen gegenüber einem Tischgestell des Tisches anordnen.

In der Praxis hat sich die vorstehend beschriebene Lagerung zwischen dem inneren und dem äußeren Rohr als wenig verwindungssteif erwiesen, d. h., das innere Rohr kippt schon bei einer geringen Belastung quer zu diesem gegenüber dem äußeren Rohr. Dies führt nachteilig zu einem erhöhten Verschleiß sowie zu einem erhöhten, für eine Bedienerperson beim Verstellen der Höhe der Tischplatte spürbaren Widerstand.

In der DE 20 2004 020 323 U1 wird ein Tisch mit einer Tischplatte und einer die Tischplatte zentral tragenden Tischsäule beschrieben. Hierbei ist ein Stützrohr vorgesehen, das sich, von der Tischplatte ausgehend, nach unten erstreckt. Zudem ist ein Sockelrohr vorgesehen, welches an einer Sockelplatte fest angebracht ist. Auf dem Sockelrohr ist das Stützrohr mittels einer Gleitlagerung verschiebbar geführt.

Die DE 103 29 542 A1 beschäftigt sich mit einem Hubaggregat, das für Tische oder dergleichen dienen soll. Ein Einsäulentisch gemäß der DE 103 29 542 A1 weist eine teleskopierbare Gesamtsäule auf, die sich aus einer ersten und einer zweiten Säule zusammensetzt. Die erste Säule besitzt ein Innen- und ein Außenrohr, wobei das Außenrohr mit einem das Außenrohr umgebenden Umrohr die zweite Säule bildet. An einem oberen Ende des Innenrohres ist eine Tischplatte gehalten. Körbe mit Rollkörpern befinden sich in Zwischenräumen der Rohre. Bei dem in dieser Druckschrift beschriebenen Hubaggregat sind zwei als Gasdruckfedern ausgebildete Kraftspeicher in Richtung einer Diagonalen eines quadratischen Innenquerschnitts des Innenrohrs nebeneinander angeordnet.

Aufgabe der folgenden Erfindung ist es, eine verbesserte Höhenverstellvorrichtung sowie einen verbesserten Tisch zu schaffen, mit welchen die vorstehend beschriebenen Nachteile zumindest teilweise reduziert werden.

### DARSTELLUNG DER ERFINDUNG

Erfindungsgemäß wird diese Aufgabe durch eine Höhenverstellvorrichtung mit den Merkmalen des Patentanspruchs 1, durch einen höhenverstellbaren Tisch mit den Merkmalen des Patentanspruchs 7 sowie durch einen höhenverstellbaren Tisch mit den Merkmalen des Patentanspruchs 8 gelöst.

Demgemäß ist vorgesehen:
Eine Höhenverstellvorrichtung, insbesondere für einen höhenverstellbaren Tisch, mit einem inneren und einem äußeren Rohr, welche zueinander teleskopartig bewegbar sind, mit einem Profilteil, welches innerhalb des inneren Rohres angeordnet ist, und einer Lagereinrichtung, welche das innere Rohr an dem Profilteil in Längsrichtung des Profilteils beweglich lagert. Hierbei ist das Profilteil mit einem Querschnitt gebildet, welcher zumindest abschnittsweise einen Gasdruckzylinder zum Bewegen des inneren Rohrs gegenüber dem äußeren Rohr in sich aufnimmt. Erfindungsgemäß ist der Abschnitt des Profilteils U-förmig ausgebildet. An die U-Form können sich noch weitere Abschnitte des Profilteils anschließen.

Weiterhin ein höhenverstellbarer Tisch mit einem Tischgestell, mit einer Tischplatte und mit der erfindungsgemäßen Höhenverstellvorrichtung, mittels welcher die Tischplatte in unterschiedlichen Höhen gegenüber dem Tischgestell anordbar ist.

Die der vorliegenden Erfindung zugrundeliegende Idee besteht darin, ein Profilteil innerhalb des inneren Rohrs vorzusehen und das innere Rohr an dem Profilteil in Längsrichtung des Profilteils beweglich zu lagern. Dadurch werden quer zu dem inneren Rohr wirkende Lasten nunmehr nicht an dem äußeren Rohr, sondern an dem (separaten) Profilteil abgestützt. Dadurch ist die Höhenverstellvorrichtung deutlich steifer als die einleitend erwähnte Höhenverstellvorrichtung. Bei der erfindungsgemäßen Höhenverstellvorrichtung wird das Profilteil einerseits mit einem verwindungssteifen Querschnitt gebildet und andererseits wird der Gasdruckzylinder platzsparend aufgenommen.

Aus den Unteransprüchen ergeben sich vorteilhafte Ausgestaltungen der Erfindung.

In einer Ausgestaltung der erfindungsgemäßen Höhenverstellvorrichtung sind das äußere Rohr und das Profilteil stationär und das innere Rohr gegenüber diesen beweglich vorgesehen. Nichts desto trotz wäre es auch möglich, das innere Rohr stationär sowie das äußere Rohr und das Profilteil gegenüber diesem beweglich vorzusehen. Bevorzugt sind das äußere Rohr und das Profilteil jeweils mit ihrem einen Ende im Bereich des Tischgestells befestigt, während das innere Rohr mit seinem einen Ende im Bereich der Tischplatte befestigt ist.

Gemäß einer weiteren Ausgestaltung der erfindungsgemäßen Höhenverstellvorrichtung umfasst die Lagereinrichtung zumindest einen Gleitstein. Eine entsprechende gleitende Lagerung zwischen dem inneren Rohr und dem Profilteil lässt sich mit wenig Aufwand umsetzen. Allerdings wäre es auch denkbar, die Lagereinrichtung als Rollenlager vorzusehen, wobei in diesem Fall ein oder mehrere Wälzkörper zwischen dem inneren Rohr und dem Profilteil vorzusehen wären. Auch der Gleitstein selbst kann mit Rollen gebildet sein.

Gemäß einer weiteren Ausgestaltung der erfindungsgemäßen Höhenverstellvorrichtung ist der Gleitstein an dem inneren Profilteil angebracht, wobei der Gleitstein einen Abschnitt des Profilteils in der Längsrichtung desselben gleitend oder rollend verschieblich umgreift. Der Gleitstein weist bevorzugt einen in etwa C-förmigen Abschnitt auf, welcher einen kederförmigen Abschnitt des Profilteils gleitend oder rollend verschieblich umgreift.

Gemäß einer weiteren Ausgestaltung der erfindungsgemäßen Höhenverstellvorrichtung ist ein Einsatz vorgesehen, welcher ein Podest aufweist, auf dem sich ein Gasdruckzylinder zum Bewegen des inneren Rohrs gegenüber dem äußeren Rohr abstützt und/oder welcher ein Trägerelement fest mit dem äußeren und/oder dem Profilteil verbindet. Mittels des Podests lassen sich auch kürzere Gasdruckzylinder mit der Höhenverstellvorrichtung verwenden.

Gemäß einer weiteren Ausgestaltung der erfindungsgemäßen Höhenverstellvorrichtung verbindet ein Einsatz das äußere Rohr fest mit dem Profilteil. Der Einsatz ist bevorzugt als Sockelteil ausgebildet. Weiter bevorzugt wird der Einsatz als Druckgussteil ausgebildet. Der Einsatz kann mit dem äußeren Rohr und dem Profilteil verschraubt sein. Bevorzugt weist der Einsatz eine Kontur auf, in welche das Profilteil entlang dessen Längsrichtung eingeschoben wird. Dadurch ist das Profilteil gut gegenüber Lasten, welche in Querrichtung gegen das Profilteil wirken, an dem Einsatz abgestützt.

Gemäß einer Ausgestaltung des erfindungsgemäßen Tisches ist das Trägerelement als ein Beinauslegerrohr ausgebildet, welches zwischen dem Einsatz und dem äußeren Rohr eingespannt ist. Dadurch ergibt sich eine verwindungssteife Verbindung zwischen dem äußeren Rohr und dem Beinauslegerrohr.

### INHALTSANGABE DER ZEICHNUNG

Die Erfindung wird nachfolgend anhand von Ausführungsbeispielen unter Bezugnahme auf die beiliegenden Figuren der Zeichnungen näher erläutert.

Es zeigen:
- Figur 1: in einer perspektivischen Ansicht von schräg unten und lediglich teilweise einen höhenverstellbaren Tisch mit einer Höhenverstellvorrichtung gemäß einem Ausführungsbeispiel der vorliegenden Erfindung;
- Figur 2: einen Schnitt A-A aus Fig. 1;
- Figur 3: einen Schnitt B-B aus Fig. 2; und
- Figur 4: in einer perspektivischen Ansicht zerlegt mehrere Komponenten der Höhenverstellvorrichtung gemäß den Figuren 1-3.

In allen Figuren der Zeichnung sind gleiche oder funktiongleiche Elemente - sofern nichts anderes angegeben ist - mit denselben Bezugszeichen versehen worden.

### BESCHREIBUNG VON AUSFÜHRUNGSBEISPIELEN

Figur 1 zeigt einen höhenverstellbaren Tisch 1 mit einem Tischgestell 2 und einer Tischplatte 3.

Der Tisch 1 ist symmetrisch bezüglich der Schnittlinie A-A aufgebaut.

Das Tischgestell 2 setzt sich beispielsweise aus zwei vertikalen Stützen 4 (nur eine ist in Figur 1 zu sehen), einer vertikalen Säule 5, zwei horizontalen Streben 6 (nur eine ist in Figur 1 zu sehen) sowie Beinauslegern 7 samt Rollen 8 zusammen. Die horizontalen Streben 6 schließen jeweils an ihrem einen Ende über Eckverbinder 12 an die vertikalen Stützen 4 an. An ihrem anderen Ende schließen die horizontalen Streben 6 mittels eines Eckverbinders 13 an die Säule 5 an. Die horizontalen Streben 6 erstrecken sich in einer Obenansicht in Figur 1 gesehen unter einem spitzen Winkel zueinander. Gegenüberliegend dem Ende der Säule 5, welches den Eckverbinder 13 trägt, stützt sich die Säule 5 auf den Beinauslegern 7 samt den Rollen 8 an einem nicht dargestellten Boden ab. Der Tisch 1 kann einfach dadurch am Boden verfahren werden, dass die vertikalen Stützen 4 von einer Bedienerperson angehoben werden und diese hiernach den Tisch 1 auf den Rollen 13 an die gewünschte Position verschiebt und dort die vertikalen Stützen 4 wieder auf den Boden absetzt.

Die Säule 5 ist als ein äußeres Rohr ausgebildet und Bestandteil einer allgemein in Figur 1 mit 14 bezeichneten Höhenverstellvorrichtung. Die Höhenverstellvorrichtung 14 ist dazu ausgebildet, die Tischplatte 3 in unterschiedlichen Höhen gegenüber dem Tischgestell 2 anzuordnen.

Die Höhenverstellvorrichtung 14 umfasst weiterhin ein inneres Rohr 15, siehe Figuren 2-4. Das äußere Rohr 5 und das innere Rohr 15 sind bevorzugt als Strangpressprofile ausgebildet, welche gemäß dem Ausführungsbeispiel einem rechteckigen Querschnitt aufweisen. Das innere Rohr 15 ist teleskopartig gegenüber dem äußeren Rohr 5 bewegbar, d.h., das innere Rohr 15 ist stets zumindest abschnittsweise in dem äußeren Rohr 5 angeordnet. Ein Spalt 16, siehe Figur 3, zwischen dem inneren Rohr 15 und dem äußeren Rohr 5 ist dabei möglichst klein ausgebildet, um unter anderem einen guten optischen Eindruck zu vermitteln, wenn das innere Rohr 15 zumindest teilweise aus dem äußeren Rohr 5 herausgefahren ist.

Ferner weist die Höhenverstellvorrichtung 14 ein Profilteil 17, siehe Figuren 2-4, auf. Das Profilteil 17 ist innerhalb des inneren Rohrs 15 angeordnet. Das Profilteil 17 ist ebenfalls bevorzugt als ein Strangpressprofil ausgebildet, welches gemäß dem Ausführungsbeispiel mit einem U-förmigen Querschnitt 21, siehe Figuren 3 und 4, gebildet ist. Der Querschnitt 21 des Profilteils 17 kann weiterhin zwei kederförmige Abschnitte 22 aufweisen, welche sich im Bereich einer Verbindungsstelle 25 zwischen Stegen 23 und einer Basis 24 des U-förmigen Querschnitts 21 an diesen anschließen.

Weiterhin weist die Höhenverstellvorrichtung 17 eine Lagereinrichtung 26, siehe Figuren 2-4 auf. Mittels der Lagereinrichtung 26 ist das innere Rohr 15 an dem Profilteil 17 in dessen Längsrichtung L, was vorliegend der Hochrichtung des Tisches 1 entspricht, also senkrecht zur Tischplatte 3, beweglich gelagert, sodass das innere Rohr 15 aus dem äußeren Rohr 5 heraus und in dieses hineinfahrbar ist.

Während das äußere Rohr 5 und das Profilteil 17 stationär vorgesehen sind, ist das innere Rohr 15 gegenüber diesen beweglich vorgesehen. Dazu ist ein in den Figuren 2 und 4 dargestellter Einsatz 27 vorgesehen, welcher mit dem äußeren Rohr 5 und dem Profilteil 17 fest verbunden ist. Der Einsatz 27 setzt sich bevorzugt aus einer mittigen Kontur 31 und sich an diese anschließenden seitlichen Abschnitte 32 zusammen. Die seitlichen Abschnitte 31 sind jeweils mittels Schrauben 33, siehe Figur 3, mit Ecken 34 des äußeren Rohrs 5 verschraubt. Eine Wandung 48, siehe Figur 2, der als einheitliches Rohr ausgeführten Beinausleger 7 wird zwischen den seitlichen Abschnitten 32 des Einsatzes 27 und der Stirnseite 49, siehe Figur 4, des äußeren Rohrs 5 verspannt.

Die Kontur 31 ist derart ausgebildet, dass das Profilteil 17 in dessen Längsrichtung L in die Kontur 31 einschiebbar ist, siehe Figur 4, bzw. eingeschoben ist, siehe Figuren 2 und 3. Die Kontur 31 weist beispielsweise ein Podest 35 sowie zwei kurze Stege 36 und einen langen Steg 37 auf, siehe Fig. 4. Das Podest 35 greift in den U-förmigen Querschnitt 21 ein, während sich die kederförmigen Abschnitte 22 jeweils zwischen einem Steg 36 und dem Steg 37 hindurch erstrecken. Somit ist das in die Kontur 31 eingeschobene Profilteil 17 gut gegen Lasten, welche quer zu dessen Längsrichtung L wirken, abgestützt. Um eine Bewegung des Profils 17 in dessen Längsrichtung L zu verhindern, kann die Kontur 31 mit dem Profilteil 17 mittels Schrauben 41 (Figur 4 zeigt lediglich entsprechende Löcher) verbunden sein.

Wie den Figuren 2 und 3 zu entnehmen, ist innerhalb des U-förmigen Querschnitts 21 des Profilteils 17 ein Gasdruckzylinder 42 angeordnet. Der Gasdruckzylinder 42 stützt sich an seinem unteren Ende 43 auf dem Podest 35, siehe Figur 2, ab. Der Gasdruckzylinder 42 ist mit einem Kolben 44 ausgeführt, welcher sich gasdruckunterstützt aus einem oberen Ende 46 des Gasdruckzylinders 42 heraus bewegt, um dadurch die Tischplatte 3 anzuheben. Dies geschieht in Abhängigkeit von einer Betätigung des Gasdruckzylinders 42 mittels einer Betätigungseinrichtung, beispielsweise in Form von Hebeln 45, durch eine Bedienperson. Mittels Betätigens der Betätigungseinrichtung wird der Gasdruckzylinder 42 aus einer Sperrstellung desselben, in welcher die Position des Kolbens 44 bezüglich des Gasdruckzylinders 42 festgestellt und damit die Höhe der Tischplatte 3 bezüglich des Tischgestells 2 festgelegt ist, in eine Freigabestellung verstellt, in welcher der Kolben 44 bezüglich des Gasdruckzylinders 42 bewegbar ist. Selbstverständlich kann die Tischplatte 3 auch wieder durch Herunterdrücken gegen den Gasdruck des Gasdruckzylinders 42 nach unten bewegt werden, wobei dann der Kolben 44 wieder in den Gasdruckzylinder 42 hineingeschoben wird.

Der Kolben 44 ist an seinem freien Ende 47 beispielsweise mittels eines Aufsatzes 51 fest mit dem inneren Rohr 15 verbunden, sodass sich dieses mit der Bewegung des Kolbens 44 mitbewegt. Somit wird der Kolben 44 in jeder Höhe der Tischplatte 3 für die Bedienerperson nicht sichtbar von dem inneren Rohr 5 verdeckt, sodass ein optisch vorteilhafter Eindruck entsteht. Die Tischplatte 3 kann an dem Aufsatz 51 unbeweglich befestigt sein. Alternativ kann die Tischplatte 3 an dem Aufsatz 51 verschwenkbar befestigt sein, sodass sich die Tischplatte 3 in eine im Wesentlichen horizontale und im Wesentlichen vertikale Stellung gegenüber dem Aufsatz 51 und damit gegenüber dem Tischgestell 2 verschwenken lässt.

Die Lagereinrichtung 26 umfasst beispielsweise vier Gleitsteine 52, wobei jeweils zwei der Gleitsteine 52, siehe Figur 3, mit einem der kederförmigen Abschnitte 22 entlang der Längsrichtung L und von einander beanstandet in gleitendem Eingriff stehen. Dazu sind die Gleitsteine 52 bevorzugt mit einem C-förmigen Abschnitt 53, siehe Figuren 3 und 4, gebildet, mit welchem sie die kederförmigen Abschnitte 22 jeweils in einer Ebene quer zur Längsrichtung L formschlüssig umgreifen.

Alternativ zu einer gleitenden Lagerung zwischen den Gleitsteinen 52 und den kederförmigen Abschnitten 22 besteht die Möglichkeit, dass zwischen den Gleitsteinen 52 und kederförmigen Abschnitten 22 Rollen, insbesondere Kugeln, für eine rollende Lagerung vorgesehen sind. Beispielsweise können Kugeln in die Gleitsteine 52 bzw. in den C-förmigen Abschnitte 53 integriert sein, welche jeweils gegen einen kederförmigen Abschnitt 22 abrollen. Die Gleitsteine 52 sind jeweils mit dem inneren Rohr 15 fest verbunden, insbesondere mittels Schrauben 54, siehe Figur 2, verschraubt.

Figur 2 zeigt die eingefahrene Stellung des inneren Rohrs 15, wobei dieses vollständig in dem äußeren Rohr 5 versenkt ist, d.h. die Tischplatte 3 befindet sich an ihrer niedrigsten Position bezüglich des Tischgestells 2. Betätigt nun eine Bedienperson die Betätigungseinrichtung, insbesondere die Hebel 45, so wird der Gasdruckzylinder 42 aus seiner Sperrstellung in seine Freigabestellung verstellt, woraufhin der Tisch 3 samt dem inneren Rohr 15 sowie dem Kolben 44 in Fig. 2 nach oben verfährt.

Obwohl die Erfindung anhand bevorzugter Ausführungsbeispiele beschrieben wurde, ist sie darauf keineswegs beschränkt, sondern auf vielfältige Weise modifizierbar. Insbesondere sei darauf hingewiesen, dass die vorliegend für die erfindungsgemäße Höhenverstellvorrichtung beschriebenen Ausgestaltungen und Ausführungsbeispielen entsprechend auf den erfindungsgemäßen, höhenverstellbaren Tisch anwendbar sind, und umgekehrt. Ergänzend sei darauf hingewiesen, dass "ein" keine eine Vielzahl ausschließt.

### BEZUGSZEICHENLISTE

- 1: Tisch
- 2: Tischgestell
- 3: Tischplatte
- 4: vertikale Stütze
- 5: vertikale Säule
- 6: horizontale Strebe
- 7: Beinausleger
- 8: Rolle
- 11: horizontale Stütze
- 12: Eckverbinder
- 13: Eckverbinder
- 14: Höhenverstellvorrichtung
- 15: inneres Rohr
- 16: Spalt
- 17: Profilteil
- 18: Schwenkachse
- 22: Platte
- 21: U-förmiger Querschnitt
- 22: kederförmiger Abschnitt
- 23: Steg
- 24: Basis
- 25: Verbindungsstelle
- 26: Lagereinrichtung
- 27: Einsatz
- 31: Kontur
- 32: seitlicher Abschnitt
- 33: Schraube
- 34: Ecke
- 35: Podest
- 36: Steg
- 37: Steg
- 41: Schraube

- 42: Gasdruckzylinder
- 43: Ende
- 44: Kolben
- 45: Hebel
- 46: Hebel
- 47: Ende
- 48: Spalt
- 51: Aufsatz
- 52: Gleitstein
- 53: C-förmiger Abschnitt
- 54: Schraube

## Patentansprüche

1. Höhenverstellvorrichtung (14), insbesondere für einen höhenverstellbaren Tisch (1),
- mit einem inneren und einem äußeren Rohr (15, 5), welche zueinander teleskopartig bewegbar sind;
- mit einem Profilteil (17), welches innerhalb des inneren Rohres (15) angeordnet ist; und
- einer Lagereinrichtung (26), welche das innere Rohr (15) an dem Profilteil (17) in Längsrichtung (L) des Profilteils (17) beweglich lagert,
wobei das Profilteil (17) mit einem Querschnitt (21) gebildet ist, welcher zumindest abschnittsweise einen Gasdruckzylinder (42) zum Bewegen des inneren Rohrs (15) gegenüber dem äußeren Rohr (5) in sich aufnimmt, **dadurch gekennzeichnet, dass** der Abschnitt (21) des Profilteils (17) U-förmig ausgebildet ist.

2. Höhenverstellvorrichtung nach Anspruch 1,
**dadurch gekennzeichnet,**
**dass** das äußere Rohr (5) und das Profilteil (17) stationär vorgesehen sind und das innere Rohr (15) gegenüber diesen beweglich vorgesehen ist.

3. Höhenverstellvorrichtung nach einem der vorhergehenden Ansprüche,
**dadurch gekennzeichnet,**
**dass** die Lagereinrichtung (26) zumindest einen Gleitstein (52) umfasst.

4. Höhenverstellvorrichtung nach Anspruch 3,
**dadurch gekennzeichnet,**
**dass** der Gleitstein (52) an dem inneren Rohr (15) angebracht ist und einen Abschnitt (22) des Profilteils (17) in der Längsrichtung (L) desselben gleitend verschieblich umgreift.

5. Höhenverstellvorrichtung nach einem der vorhergehenden Ansprüche,
**dadurch gekennzeichnet,**
**dass** ein Einsatz (27) vorgesehen ist, welcher ein Podest (35) aufweist, auf dem sich ein Gasdruckzylinder (42) zum Bewegen des inneren Rohrs (15) gegenüber dem äußeren Rohr (5) abstützt, und/oder welcher ein Trägerelement (7) fest mit dem äußeren Rohr (5) und/oder dem Profilteil (17) verbindet und/oder welcher eine Kontur (31) aufweist, in welche das Profilteil (17) in einer Ebene quer zur Längsrichtung (L) formschlüssig eingreift.

6. Höhenverstellvorrichtung nach einem der vorhergehenden Ansprüche,
**dadurch gekennzeichnet,**
**dass** ein Einsatz (27) das äußere Rohr (5) fest mit dem Profilteil (17) verbindet.

7. Höhenverstellbarer Tisch (1)
- mit einem Tischgestell (2);
- mit einer Tischplatte (3); und
- mit einer Höhenverstellvorrichtung (14) nach einem der vorhergehenden Ansprüche, mittels welcher die Tischplatte (3) in unterschiedlichen Höhen gegenüber dem Tischgestell (2) anordbar ist.

8. Höhenverstellbarer Tisch (1),
- mit einem Tischgestell (2);
- mit einer Tischplatte (3); und
- mit einer Höhenverstellvorrichtung (14) nach Anspruch 5 oder 6, mittels welcher die Tischplatte (3) in unterschiedlichen Höhen gegenüber dem Tischgestell (2) anordbar ist,
wobei ein Trägerelement als ein Beinauslegerrohr (7) ausgebildet ist, welches zwischen dem Einsatz (27) und dem äußeren Rohr (5) eingespannt ist.

## Claims

1. A height-adjusting device (14), in particular for a height-adjustable table (1),
- having an inner and an outer tube (15, 5), which are movable telescopically relative to one another;
- having a profile part (17), which is arranged inside the inner tube (15); and
- a bearing means (26), which mounts the inner tube (15) on the profile part (17) in a manner such that it is movable in the longitudinal direction (L) of the profile part (17),
the profile part (17) being formed with a cross-section (21), which at least in part accommodates a gas cylinder (42) for moving the inner tube (15) relative to the outer tube (5), **characterised in that** the portion (21) of the profile part (17) is of U-shaped construction.

2. A height-adjusting device according to claim 1, **characterised in that** the outer tube (5) and the profile part (17) are stationary and the inner tube (15) is provided to be movable relative thereto.

3. A height-adjusting device according to either one of the preceding claims, **characterised in that** the bearing means (26) comprises at least one sliding block (52).

4. A height-adjusting device according to claim 3, **characterised in that** the sliding block (52) is mounted on the inner tube (15) and engages around a portion (22) of the profile part (17) so as to slide in the longitudinal direction (L) thereof.

5. A height-adjusting device according to any one of the preceding claims, **characterised in that** an insert (27) is provided, which comprises a platform (35), on which a gas cylinder (42) is supported for moving the inner tube (15) relative to the outer tube (5), and/or which connects a support element (7) firmly to the outer tube (5) and/or the profile part (17) and/or which comprises a contour (31) in which the profile part (17) engages form-fittingly in a plane transverse of the longitudinal direction (L).

6. A height-adjusting device according to any one of the preceding claims, **characterised in that** an insert (27) connects the outer tube (5) firmly to the profile part (17).

7. A height-adjustable table (1),
- having a table frame (2);
- having a table top (3); and
- having a height-adjusting device (14) according to any one of the preceding claims, by means of which the table top (3) may be arranged at different heights relative to the table frame (2).

8. A height-adjustable table (1),
- having a table frame (2);
- having a table top (3); and
- having a height-adjusting device (14) according to claim 5 or claim 6, by means of which the table top (3) may be arranged at different heights relative to the table frame (2),
wherein a support element takes the form of a pedestal foot tube (7), which is clamped between the insert (27) and the outer tube (5).

## Revendications

1. Dispositif de réglage en hauteur (14), en particulier pour une table réglable en hauteur (1),
- comportant un tube intérieur et un tube extérieur (15, 5), qui sont mobiles entre eux de manière télescopique ;
- comportant un élément profilé (17), qui est disposé à l'intérieur du tube intérieur (15) ; et
- un dispositif palier (26), qui monte de manière mobile le tube intérieur (15) sur l'élément profilé (17) dans la direction longitudinale (L) de l'élément profilé (17),
l'élément profilé (17) étant formé avec une section (21) qui reçoit au moins par sections un vérin à pression de gaz (42) pour déplacer le tube intérieur (15) par rapport au tube extérieur (5), **caractérisé par le fait que** la section (21) de l'élément profilé (17) présente une forme de U.

2. Dispositif de réglage en hauteur selon la revendication 1, **caractérisé par le fait que** le tube extérieur (5) et l'élément profilé (17) sont prévus fixes et le tube intérieur (15) est prévu mobile par rapport à ces derniers.

3. Dispositif de réglage en hauteur selon l'une des revendications précédentes, **caractérisé par le fait que** le dispositif palier (26) comprend au moins un coulisseau (52).

4. Dispositif de réglage en hauteur selon la revendication 3, **caractérisé par le fait que** le coulisseau (52) est rapporté sur le tube intérieur (15) et s'engage de manière coulissante autour d'une section (22) de l'élément profilé (17) dans sa direction longitudinale (L).

5. Dispositif de réglage en hauteur selon l'une des revendications précédentes, **caractérisé par le fait qu'**un insert (27) est prévu, qui présente un socle (35) sur lequel un vérin à pression de gaz (42) prend appui pour déplacer le tube intérieur (15) par rapport au tube extérieur (5), et/ou qui raccorde de manière fixe un élément support (7) avec le tube extérieur (5) et/ou avec l'élément profilé (17) et/ou qui présente un contour (31), dans lequel un élément profilé (17) s'engage par complémentarité de forme dans un plan perpendiculaire à la direction longitudinale (L).

6. Dispositif de réglage en hauteur selon l'une des revendications précédentes, **caractérisé par le fait qu'**un insert (27) raccorde de manière fixe le tube extérieur (5) avec l'élément profilé (17).

7. Table réglable en hauteur (1)
- comportant un piètement de table (2) ;
- comportant un plateau de table (3) ; et
- comportant un dispositif de réglage en hauteur (14) selon l'une des revendications précédentes, au moyen duquel le plateau de table (3) peut être disposé à différentes hauteurs par rapport au piètement de table (2).

8. Table réglable en hauteur (1)
- comportant un piètement de table (2) ;
- comportant un plateau de table (3) ; et
- comportant un dispositif de réglage en hauteur (14) selon la revendication 5 ou 6, au moyen duquel le plateau de table (3) peut être disposé à différentes hauteurs par rapport au piètement de table (2),
dans lequel élément support est formé en tant que tube de branche de piètement (7), qui est enserré entre l'insert (27) et le tube extérieur (5).
